# EUROPÄISCHE PATENTSCHRIFT

(11) **EP 0 268 844 B1**
(45) Veröffentlichungstag und Bekanntmachung des Hinweises auf die Patenterteilung: **10.01.1990**
(21) Anmeldenummer: 87115648.5
(22) Anmeldetag: 24.10.1987
(51) Int. Cl.: E03C 1/084

(54) **Wasserauslaufmundstück**
Water outlet
Débouché d'écoulement d'eau

(30) Priorität: 04.11.1986 DE 3637449
(43) Veröffentlichungstag der Anmeldung: 01.06.1988
(73) Patentinhaber: FRIEDRICH GROHE AKTIENGESELLSCHAFT, D-58675 Hemer (DE)
(72) Erfinder: Wagner, Friedrich, D-7833 Endingen (DE)

(56) Entgegenhaltungen:
- EP-A- 0 216 319
- DE-A- 1 101 302
- DE-A- 1 459 518
- DE-A- 3 000 799
- DE-A- 3 430 059

## Beschreibung

Die Erfindung betrifft ein Auslaufmundstück für Sanitärarmaturen mit den im Oberbegriff des Anspruchs 1 angegebenen Merkmalen.

Ein derartiges Auslaufmundstück ist aus der Druckschrift DE-A 3 000 799 bekannt.

Die Gebrauchsdauer der Auslaufmundstücke wird meist von im Wasser mitgeführten Partikeln und den Ausscheidungen aus dem Wasser, insbesondere Kalkausscheidungen, bestimmt, die die Durchtrittsöffnungen verschließen. Wie mit Versuchen bestätigt wurde, haben in der Regel die im Wasser mitgeführten Partikeln nur einen geringen Einfluß auf die Gebrauchsdauer. Dagegen verursachen die Kalkausscheidungen aus dem Wasser, die sich als Ablagerungen im Sieb absetzen und somit die Siebmaschen verschließen, eine wesentliche Verringerung der Gebrauchsdauer. Bei einem Versorgungsnetz mit einem Wasser von 18 bis 22_{°} dH traten bei einem handelsüblichen Auslaufmundstück bei einer üblichen Gebrauchshäufigkeit bereits nach weniger als einem Vierteljahr deutliche Beeinträchtigungen des Strahlbildes des aus dem Mundstück austretenden Wassers auf.

Der Erfindung liegt die Aufgabe zugrunde, ein Auslaufmundstück nach dem Oberbegriff des Anspruchs 1 zu schaffen, das gegen Kalkausscheidungen aus dem Wasser relativ unempfindlich ist.

Diese Aufgabe wird erfindungsgemäß dadurch gelöst, daß das stromabwärts angeordnete Sieb eine lichte Maschenweite von etwa 1,2 mm bis 5 mm, vorzugsweise quadratische Maschen von einer lichten Maschenweite von etwa 1,5 mm x 1,5 mm, und das oder die stromaufwärts angeordneten Siebe eine lichte Maschenweite von etwa 0,5 mm x 0,5 mm aufweisen. In der DE-B 3 000 799 ist zwar am Rande bereits eine günstige Wirkung eines abflußseitigen Siebes mit gröberer Maschenweite erwähnt, wobei allerdings lediglich eine Verdoppelung der Maschenweite zu den vorgeschalteten Feinsieben vorgeschlagen wird. Handelsübliche Feinsiebe haben etwa eine lichte Maschenweite von 0,5 mm. Die überragende Bedeutung einer möglichst großen Maschenweite im Hinblick auf das Verkalkungsverhalten wird jedoch offensichtlich nicht erkannt.

Mit der erfindungsgemäßen Ausbildung wird in überraschender Weise erreicht, daß die Kalkausscheidungen des Wassers im wesentlichen völlig unschädlich für die Funktionstüchtigkeit des Auslaufmundstückes erfolgen. Wahrscheinlich wird dies dadurch erreicht, daß bei in üblichen Benutzungszeiträumen nur der im unteren Sieb hängende Wassertropfen an der Luft eintrocknet und die Kalkausscheidungen unschädlich an den groben Maschen des unteren Siebes abgelagert werden. Zusätzlich dürfte aber auch die Haftung der Kalkablagerungen an dem grobmaschigen Sieb reduziert sein, da in einem Versuch mit einem handelsüblichen Auslaufmundstück mit unveränderten Sieben und einem parallel betriebenen Auslaufmundstück mit erfindungsgemäß veränderten Sieben festgestellt wurde, daß bei dem erfindungsgemäßen Sieb kaum Kalkablagerungen festgestellt wurden, wenn das herkömmliche Sieb bereits nahezu vollkommen mit Kalkablagerungen verschlossen war. In weiterer Ausgestaltung der Erfindung können vorteilhaft die einzelnen Siebe aus verkalkungsunempfindlichem Material wie Kunststoff hergestellt werden.

Ein Ausführungsbeispiel der Erfindung ist in der Zeichnung teilweise im Längsschnitt als Auslaufmundstück mit Belüftungseinrichtung dargestellt und wird im folgenden näher beschrieben.

Das dargestellte Auslaufmundstück entspricht mit seinem Gehäuse 1 und einer Belüftungseinrichtung 2 einem handelsüblichen Wasserstrahlbelüfter.

Das Auslaufmundstück wird hierbei mit seinem Gehäuse 1 mit Hilfe eines Gewindes 11 und einer Dichtung 12 an das Auslaufrohr einer Wasserzapfarmatur angeschlossen. Beim Wasserzapfvorgang tritt das ausströmende Wasser zunächst durch ein Fangsieb 3, mit dem grobe Partikeln aus dem Wasser abgesondert werden. Hiernach wird das zuströmende Wasser in Strahldüsen 21 in Einzelstrahlen zerlegt, die eine hohe Geschwindigkeit aufweisen, wodurch ein Unterdruck entsteht, so daß Luft durch Luftansaugkanäle 22 den Wasserstrahlen zugeführt wird und sich mit Ihnen vermischt. Stromabwärts hinter der Belüftungseinrichtung 2 sind Siebe 5,6 mit Abstand zueinander angeordnet. Die Siebe 5 weisen dabei ein quadratisches Drahtgeflecht auf, das jeweils eine Maschenweite von 0,5 mm hat. Das stromabwärts gelegene Sieb 6 weist ebenfalls ein quadratisches Drahtgeflecht auf, dessen lichte Maschenweite jedoch 1,5 mm beträgt. Das in der Belüftungseinrichtung 2 erzeugte Wasserluftgemisch wird durch die Siebe 5 homogenisiert und verläßt das Auslaufmundstück durch das Sieb 6. Bei einem Absperren des Wasserzuflusses bleibt das restliche Wasser zwischen den Sieben 5 bis 6 haften und bildet unterhalb des Siebes 6 einen Tropfen, der den Gesamtquerschnitt des Auslaufmundstücks bedeckt. In den Zeiträumen, wo kein Wasser gezapft wird, trocknet der unterhalb des Siebes 6 hängende Wassertropfen ein und lagert die Kalkausscheidungen an dem unteren Sieb 6 ab, wodurch wesentlich verhindert wird, daß auch an den engeren Sieben 5 Kalkausscheidungen erfolgen.

Durch Versuche wurde ermittelt, daß die Verkalkungsneigung wesentlich verringert wird bzw. mindestens eine Verdreifachung der Lebensdauer gegenüber herkömmlichen Wasserauslaufmundstücken erreicht werden kann.

## Patentansprüche

1. Auslaufmundstück für Sanitärarmaturen mit einer einen Düsenboden und Luftzuführkanäle aufweisenden Belüftungseinrichtung zur Erzeugung eines Gemisches aus Wasser und Luft, wobei mehrere hinter der Belüftungseinrichtung mit Abstand zueinander angeordnete, im wesentlichen ebene Siebe vorgesehen sind und das stromabwärts gelegene Sieb (6) die größte Maschenweite aufweist, dadurch gekennzeichnet, daß das stromabwärts angeordnete Sieb (6) eine lichte Maschenweite von etwa 1,2 mm bis 5 mm, vorzugsweise quadratische Maschen von einer lichten Maschenweite von etwa 1,5 mm x 1,5 mm, und das oder die stromaufwärts angeordneten Siebe (5) eine lichte Maschenweite von etwa 0,5 mm x 0,5 mm aufweisen.

2. Auslaufmundstück nach Anspruch 1, dadurch gekennzeichnet, daß die Siebe (5, 6) aus Kalkablagerungen abstoßendem Material, z.B. Kunststoff, hergestellt sind.

## Claims

1. A discharge nozzle for sanitary fittings with an aerating means having a nozzle floor and air-admission channels to produce a mixture of water and air, wherein there are provided several substantially flat sieves arranged at intervals from one another behind the aerating means and the sieve (6) positioned downstream has the largest mesh width, characterized in that the sieve (6) arranged downstream has an inside mesh width of about 1.2 mm to 5 mm, preferably rectangular meshes of an inside mesh width of about 1.5 mm x 1.5 mm, and the sieve or sieves (5) arranged upstream have an inside mesh width of about 0.5 x 0.5 mm.

2. A discharge nozzle according to claim 1, characterized in that the sieves (5, 6) are manufactured from a material, for example plastics, repelling limes- cale deposits.

## Revendications

1. Pièce d'embouchure d'écoulement pour armatures sanitaires, comportant un dispositif d'aération présentant un fond de buse et des canaux d'amenée d'air, dans le but de produire un mélange d'eau et d'air, plusieurs tamis étant prévus, sensiblement plans, disposés derrière le dispositif d'aération et à distance les uns des autres, le tamis placé en aval (6) présentant le maillage le plus large, caractérisée en ce que le tamis (6) disposé en aval présente un maillage libre d'à peu près 1,2 à 1,5 mm, de préférence des mailles carrées d'un maillage d'à peu près 1,5 mm x 1,5 mm, et que le ou les tamis (5) placés en amont présentent un maillage libre d'à peu près 0,5 mm x 0,5 mm.

2. Pièce d'embouchure d'écoulement selon la revendication 1, caractérisée en ce que les tamis (5, 6) sont fabriqués à partie d'une matière refoulant les dépôts de calcaire, par exemple en matière plastique.
